# FASCICULE DE BREVET EUROPEEN

(11) **EP 0 284 558 B1**
(45) Date de publication et mention de la délivrance du brevet: **28.04.1993**
(21) Numéro de dépôt: 88810150.8
(22) Date de dépôt: 10.03.1988
(51) Int. Cl.: G10C 3/16

(54) **Dispositif d'échappement pour piano droit**
Auslösungsmechanik für Klaviere
Escape arrangement for upright pianos

(30) Priorité: 18.03.1987 CH 1019/87
(43) Date de publication de la demande: 28.09.1988
(73) Titulaire: Kummer, Fernand, CH-2802 Develier (CH)
(72) Inventeur: Kummer, Fernand, CH-2802 Develier (CH)
(74) Mandataire: North, Mathieu

(56) Documents cités:
- DE-C- 58 257
- DE-C- 89 748

## Description

Le piano droit présente, par rapport au piano à queue, l'inconvénient de ne pas permettre, lorsque la touche est en position basse, après que le marteau a frappé la corde, une nouvelle frappe avec un mouvement de faible amplitude. Cela est particulièrement gênant, par exemple, lorsqu'il faut exécuter des trilles, surtout dans les "pianissimo". Le piano à queue permet au contraire de telles successions de frappes même lorsque la touche est en position basse, avec des mouvements de très faible amplitude. Cet avantage du piano à queue est dû à son mécanisme à double échappement. Plus simple, le mécanisme du piano droit ne présente qu'un échappement. Diverses tentatives infructueuses ont été faites pour obtenir du piano droit un résultat analogue à celui qui est atteint avec le piano à queue. La présente invention vise à fournir un dispositif d'échappement pour piano droit, qui permette des frappes successives rapides de la corde avec des mouvements de très faible amplitude, lorsque la touche est en position basse.

L'invention est décrite dans les revendications.

Les dessins représentent, à titre d'explication et d'exemple, d'une part un mécanisme de piano droit classique, d'autre part un dispositif selon l'invention.

La figure 1 est une vue latérale d'un mécanisme de piano droit classique, la touche étant en position haute, c'est-à-dire au repos.

La figure 2 est une vue du même mécanisme, avec la touche en position basse, c'est-à-dire pressée, le marteau revenant en arrière après avoir frappé la corde.

La figure 3 est une vue latérale d'un dispositif selon l'invention, la touche étant en position haute.

La figure 4 est une vue latérale d'un dispositif selon l'invention, au moment où la touche est à mi-course de son mouvement de retour, après avoir été pressée, et où le marteau revient en arrière après avoir frappé la corde; les traits pointillés représentent la position des pièces essentielles lorsque la touche est encore enfoncée, que le marteau a déjà commencé sa course en arrière et qu'il est retenu par l'attrape.

Dans les mécanismes classiques, le mouvement descendant de la touche 1 fait monter le poussoir d'échappement 2, ce qui lance simultanément le marteau 3 en direction de la corde 4. A mi-course de la touche, l'étouffoir 5 libère la corde sous la poussée de la cuillère 6. Emporté par son élan, le marteau frappe la corde. Immédiatement avant que le marteau frappe la corde, l'échappement fonctionne : le levier d'échappement 7 bute sur le bouton d'échappement 8, de façon que le poussoir d'échappement 2 recule et que son bout 13 glisse sur la noix, laissant ainsi le marteau poursuivre librement sa course. A partir du déclenchement de l'échappement, la touche 1, qui est représentée seulement partiellement ici, poursuit également sa course indépendamment de celle du marteau. Celui-ci va frapper la corde et il est renvoyé en arrière. La touche étant encore en position pressée, la contre-attrape 10 solidaire du manche du marteau vient s'appuyer sur l'attrape 9, qui est encore en position haute.

Si la touche remonte plus vite que le marteau ne redescend, le poussoir d'échappement se remet en place sous la noix 11 et le mécanisme est ainsi rechargé, l'étouffoir 5 étant par ailleurs revenu sur la corde. En fin de course, le marteau retombe sur la bande de repos 12.

Si par contre, la touche remonte plus lentement que le marteau ne redescend, le poussoir d'échappement n'a pas le temps de revenir en place sous la noix. Le seul moyen pour que le dispositif soit à nouveau chargé consiste pour le pianiste à relever le doigt assez haut de façon que la touche remonte suffisamment. C'est là que réside l'inconvénient majeur des pianos droits, déjà mentionné plus haut : il n'est pas possible de se contenter d'un mouvement de faible amplitude pour recharger le dispositif. L'amplitude nécessaire est trop grande pour exécuter des trilles, surtout pianissimo.

Parmi les tentatives d'obtenir une recharge plus rapide, le brevet allemand Berdux DE-C-58 257 décrit par exemple un dispositif d'échappement pour piano droit comprenant un levier b¹ qui prolonge le levier d'échappement classique solidaire du poussoir d'échappement b². Le chevalet A est pourvu d'un bouton a¹ placé à la verticale sous l'extrémité du levier b¹. Lorsque l'échappement a fonctionné, c'est-à-dire lorsque le levier b² a glissé sur le côté de la noix c¹, le levier b¹ rencontre le bouton a¹ solidaire du chevalet A. De la sorte, la rotation du poussoir b² autour du point 0² est interrompue. Lorsque la touche est relâchée et que le chevalet A redescend, le ressort f repousse le levier b¹, et par conséquent le poussoir b². Le bout de ce dernier s'étant écarté dans une moindre mesure que dans les dispositifs habituels, il se replace plus rapidement sous la noix par l'action du ressort f.

Le dispositif Berdux présente toutefois l'inconvénient, qui existe déjà dans les dispositifs classiques, que le retour du poussoir sous la noix, qui recharge le dispositif, est uniquement commandé par le ressort f. En pratique, le dispositif Berdux ne présente guère d'avantages, en raison justement de cette insuffisance.

La présente invention vise à fournir un dispositif qui non seulement limite la rotation du poussoir d'échappement en évitant qu'il monte trop haut à côté de la noix lors de la course montante du chevalet, quand on enfonce la touche, mais provoque aussi la rotation inverse du poussoir d'échappement, et son retour sous la noix, lorsque la touche est relâchée et que le chevalet redescend.

Le dispositif objet de l'invention comprend un bouton de recharge 14. Le levier d'échappement 7 est prolongé par un levier de rechrage 15, dont le bout est pourvu d'une roulette de feutre 16. La longueur du levier de recharge 15 est telle que, au repos, la roulette de feutre 16 vient toucher le bouton de recharge 14. Ce bouton est fixé sur une barre 17, de préférence en bois, au moyen d'une tige filetée. Cette tige filetée permet de régler la hauteur du bouton de façon que le contact avec la roulette de feutre 16 se fasse au moment opportun. Au moment où la touche est pressée, le chevalet 18 est poussé vers le haut, entraînant avec lui le poussoir 2 et le levier 7 d'échappement. Le levier de recharge 15, solidaire du levier d'échappement 7, s'élève en même temps et la roulette 16 se détache donc du bouton de recharge 14 dès que la touche est pressée. Lorsque le poussoir d'échappement 2 est en fin de course, le levier d'échappement 7 bute sur le bouton d'échappement 8; le poussoir d'échappement bascule autour de l'axe de la fourche d'échappement, le bout 13 du poussoir glisse sous la noix. Ce mouvement de basculement s'étend aussi au levier de recharge 15, et il s'arrête au moment où la roulette 16 bute contre le bouton de recharge 14. Dès que la touche remonte, le chevalet redescend, entraînant avec lui le poussoir. La roulette 16 étant bloquée à la hauteur du bouton de recharge, ce mouvement descendant entraîne un basculement en sens inverse de l'ensemble formé par le poussoir, le levier d'échappement et le levier de recharge. Le bout 13 du poussoir d'échappement glisse sous la noix et revient se placer en position de départ.

Il est à noter que ce mouvement de recharge se fera d'autant plus tôt que la position du bouton de recharge sera plus haute. Il est aisé de placer ce bouton à une hauteur telle que le dispositif soit de nouveau en état de relancer le marteau vers la corde déjà après un mouvement de remontée très court de la touche. Il suffit de relâcher légèrement la touche, après qu'on l'a enfoncée, pour pouvoir relancer le marteau vers la corde en pressant de nouveau la touche. Le réglage optimal du dispositif est celui dans lequel la roulette 16 bute sur le bouton 14 juste au moment où l'attrape reçoit la contre-attrape.

De préférence, le levier de recharge 15 est une tige d'acier enfoncée dans le levier 7 d'échappement, qui est lui-même en bois.

Grâce à ce dispositif, les répétitions lentes ou rapides sont garanties dans n'importe quelle position de la touche, quelle que soit la force de frappe. L'échappement de la mécanique traditionnelle ne les permet pas. En régle générale, le jeu pianistique devient plus expressif. Les notes répétées en pianissimo peuvent être jouées legato sans que le son soit entrecoupé. Cela est impossible à garantir avec l'échappement de la mécanique traditionnelle.

## Revendications

1. Dispositif d'échappement pour piano droit comprenant un chevalet (18), une noix (11) portant un marteau (3) destiné à frapper une corde (4), un poussoir (2) fixé au chevalet et apte à pousser la noix lorsque le chevalet s'élève, un levier (7) d'échappement solidaire du poussoir, et un bouton (8) d'échappement, agencés de façon que le levier d'échappement bute sur le bouton d'échappement à la fin de la course ascendante du chevalet en provoquant un recul du poussoir d'échappement (2) et le glissement de son bout (13) sous la noix, caractérisé en ce qu'il comprend un levier de recharge (15) fixé à l'ensemble formé par le poussoir (2) et le levier (7) d'échappement, et au moins un bouton de recharge (14), le bouton de recharge étant placé sur la course descendante du levier de recharge de façon que le levier de recharge vienne s'appuyer sur le bouton de recharge lors de la descente du chevalet, après que l'échappement a fonctionné, et fasse ainsi basculer le poussoir (2) de façon que le bout (13) dudit poussoir vienne se placer en position de départ sous la noix (11).

2. Dispositif selon la revendication 1, caractérisé en ce que le bouton de recharge (14) est fixé de manière réglable en hauteur.

3. Dispositif selon la revendication 1, caractérisé en ce que le levier de recharge (15) est un prolongement du levier (7) d'échappement.

4. Dispositif selon la revendication 3, caractérisé en ce que le levier de recharge (15) est une tige métallique enfoncée dans le levier (7) d'échappement.

5. Dispositif selon la revendication 4, caractérisé en ce que le levier de recharge (15) se termine par une roulette de feutre (16) apte à prendre appui sur le bouton de recharge.

6. Dispositif selon la revendication 2 et l'une des revendications 3 à 5.

## Claims

1. Escape arrangement for upright piano, comprising a wippen (18), a hammer butt (11) on to which is fixed a hammer (3) for hitting a string (4), a hopper or hammer jack(2) attached to the wippen and which can push the hammer butt when the wippen rises, a hopper prolongation (7) integral with the jack, and a regulating or set-off button (8), arranged so that the hopper prolongation hits the regulating button at the end of the wippen's up stroke causing the hopper (2) to draw back and its tip (13) to slide under the hammer butt, characterized in that it comprises a repetition lever (15) attached to the unit formed by the hopper (2) and hopper prolongation (7), and at least one repetition button (14), the repetition button being positioned on the down stroke of the repetition lever so that the repetition lever comes to rest on the repetition button as the carriage lever moves downwards, once the escapement has released, and thereby tilts the hopper (2) so that the tip (13) of the said hopper is positioned in the original position below the hammer butt (11).

2. Arrangement as per Claim 1, characterized in that the repetition button (14) is so fixed as to be vertically adjustable.

3. Arrangement as per Claim 1, characterized in that the repetition lever (15) is an extension of the hopper prolongation (7).

4. Arrangement as per Claim 3, characterized in that the repetition lever (15) is a metal rod inserted into the hopper prolongation (7).

5. Arrangement as per Claim 4, characterized in that the repetition lever (15) has a felt roller (16) at the end which can rest on the repetition button.

6. Arrangement as per Claim 2 and one of Claims 3 to 5.

## Patentansprüche

1. Stoßzungenvorrichtung für ein Pianino mit einem Hebeglied (18), einer Hammernuß (11), die einen zum Anschlagen an einer Saite (4) bestimmten Hammer (3) trägt, einem Stößel (2), der an dem Hebeglied befestigt ist und die Hammernuß antreiben kann, wenn sich das Hebeglied hebt, einem Stoßzungenhebel (7), der fest mit dem Stößel verbunden ist, und einer Auslösepuppe (8), die derart angeordnet ist, daß der Stoßzungenhebel am Ende der Aufwärtsbewegung des Hebegliedes gegen die Auslösepuppe stößt, wobei er eine Rücklaufbewegung des Stoßzungenstößels (2) hervorruft und dessen Ende (13) unterhalb der Hammernuß gleiten läßt, dadurch gekennzeichnet, daß sie einen Spannhebel (15), der an der von dem Stoßzungenstößel (2) und dem Stoßzungenhebel (7) gebildeten Anordnung befestigt ist, und mindestens eine Spannpuppe (14) umfaßt, wobei die Spannpuppe im absteigenden weg des Spannhebels derart plaziert ist, daß der Spannhebel beim Absenken des Hebegliedes, nachdem die Stoßzunge ihre Funktion erfüllt hat, sich auf der Spannpuppe abstützt und somit den Stößel (2) derart schwenken läßt, daß das Ende (13) des Stößels in die Ausgangsposition unter die Hammernuß (11) gelangt.

2. Vorrichtung nach Anspruch 1, dadurch gekennzeichnet, daß die Spannpuppe (14) höhenverstellbar befestigt ist.

3. Vorrichtung nach Anspruch 1, dadurch gekennzeichnet, daß der Spannhebel (15) eine Verlängerung des Stoßzungenhebels (7) bildet.

4. Vorrichtung nach Anspruch 3, dadurch gekennzeichnet, daß der Spannhebel (15) als Metallschaft ausgebildet ist, der in den Stoßzungenhebel (7) hineingetrieben ist.

5. Vorrichtung nach Anspruch 4, dadurch gekennzeichnet, daß der Spannhebel (15) in einer Filzrolle (16) endet, die sich auf der Spannpuppe abstützen kann.

6. Vorrichtung nach Anspruch 2 und einem der Ansprüche 3 bis 5.
